# EUROPÄISCHE PATENTSCHRIFT

(11) **EP 2 529 379 B1**
(45) Veröffentlichungstag und Bekanntmachung des Hinweises auf die Patenterteilung: **02.12.2015**
(21) Anmeldenummer: 10705095.7
(22) Anmeldetag: 28.01.2010
(51) Int. Cl.: H01F 27/28, H01F 27/32, H01F 27/30

(54) **BEFESTIGUNGSELEMENT AN EINER WICKLUNG**
FASTENING ELEMENT ON A WINDING
ÉLÉMENT DE FIXATION À FIXER SUR UN ENROULEMENT

(43) Veröffentlichungstag der Anmeldung: 05.12.2012
(73) Patentinhaber: Siemens Aktiengesellschaft, 80333 München (DE)
(72) Erfinder: CHARWAT, Karl-Heinz, 73235 Weilheim (DE); HANOV, Rudolf, 73235 Weilheim (DE); MÜLLER, Matthias, 73235 Weilheim an der Teck (DE)
(86) Internationale Anmeldenummer: PCT/EP2010/000600
(87) Internationale Veröffentlichungsnummer: WO 2011/091819

(56) Entgegenhaltungen:
- DE-U1- 20 105 608
- DE-U1- 20 105 608

## Beschreibung

Die Erfindung betrifft ein Befestigungselement an einer Wicklung eines Gießharztransformators zur Halterung eines Bauteils.

Ein wesentliches Problem bei der Herstellung von Gießharztransformatoren besteht darin, die Unterspannungswicklung, die Oberspannungswicklung sowie weitere elektrische Bauteile, wie beispielsweise Schirmungen, mechanisch fest und stabil zu fixieren. Herkömmlicherweise wird dies dadurch erreicht, dass die Komponenten des Gießharztransformators mittels eines Abstützelementes fixiert werden.

Das Abstützelement wird dabei auf dem unteren und/oder oberen Joch der Transformatorkerne befestigt und die einzelnen Komponenten des Gießharztransformators auf diesem Abstützelement fixiert. Die Abstützelemente können entweder aus einzelnen Bauteilen, wie beispielsweise die DE 202 10 882 U1 offenbart, bestehen. Hierbei werden die einzelnen Komponenten des Gießharztransformators mittels der einzelnen Elemente des Abstützteiles miteinander verkeilt und damit fixiert. Ebenfalls ist aus dem Stand der Technik bekannt, den gesamten Gießling als vollständige Ummantelung einer der Wicklungen, insbesondere der Oberspannungswicklung, mit im Gießling vergossenen Fixierungselementen zu versehen, die unmittelbar mit dem oberen und/oder unteren Joch des Transformatorkernes verbindbar sind. So beschreibt beispielsweise die WO 2007/063002 A1 eine elektrische Wicklung, wobei die elektrische Wicklung konzentrisch um einen Magnetkern anordbar ist. Erfindungsgemäß sind die elektrischen Wicklungen fest mit einer Fixiervorrichtung verbunden, wobei die Fixiervorrichtung in einer radialen Ebene fixierbar ist. Hierdurch entfällt ein nachträgliches Fixieren der elektrischen Wicklungen zueinander und relativ zum mechanisch zu versteifenden Magnetkern.

DE 201 05 608 U zeigt ein Halterungselement, das mit einem keilartigen Spannelement an dem Traggestell befestigt wird. Das Halterungselement ist somit mit einem Traggestell verbunden.

Bei der Verwendung von zusätzlichen Bauteilen am Gießharztransformator besteht derzeit das Problem, dass diese zusätzlichen Bauteile, beispielsweise Schirmungen oder Kühlaggregate und Radiatoren, ebenfalls durch Verbindungsstücke auf dem unteren und/oder oberen Joch des Transformatorkerns angebracht werden müssen. Diese Vorgehensweise ist auch dann notwendig, wenn die Bauteile ein leichtes Gewicht, beispielsweise eine dünnwandige Kunststoffschirmung, aufweisen und dennoch umständlich mit dem Joch des Transformatorkerns verbunden werden müssen.

Aufgabe der vorliegenden Erfindung ist es daher, ein Befestigungselement für ein Bauteil bereitzustellen, das eine einfache und variable Befestigung eines Bauteils an der Wicklung eines Gießharztransformators in Form eines Gießlinges ermöglicht.

Gelöst wird die Aufgabe durch einen Gießharztransformator mit einem Befestigungselement mit den Merkmalen des Patentanspruchs 1.

Erfindungsgemäß ist vorgesehen, dass ein Halteelement als Teil des Befestigungselementes unmittelbar mit der Wicklung des Gießharztransformators verbunden ist. Das Befestigungselement wird insbesondere mit einer Bandage an der Wicklung, vor allem an der Oberspannungswicklung, befestigt und mit dem Gießling anschließend mittels einer Wärmebehandlung ausgehärtet. Ein korrespondierendes Fixierungselement des Befestigungselementes ist mit dem Halterungselement verbindbar, wobei das Fixierungselement ein Aufnahmeelement zur Halterung des Bauteils aufweist. Mit dieser Erfindung ergibt sich der große Vorteil, dass das Bauteil nicht mehr mit zusätzlichen Abstützelementen mit dem Joch des Transformatorkerns verbunden werden muss. Hierdurch ist auch eine entsprechende mechanische Belastung aufgrund der Verkeilung der Bauteile mit den Abstützungselementen am Joch des Transformatorkerns nicht mehr gegeben, so dass auch sehr mechanisch sensible Bauteile an der Wicklung befestigt werden können. Durch eine Aufteilung des Befestigungselementes in ein Fixierungs- und ein Halterungselement ist die Möglichkeit gegeben, in unterschiedlichen Fertigungsschritten das entsprechende Bauteil an dem Gießling zu befestigen. In einem ersten Arbeitsschritt kann somit das Halterungselement mit der Wicklung verbunden werden. Das entsprechende Aufnahmeelement ist dabei im Rahmen des Fixierungsprozesses freizuhalten. In das Aufnahmeelement des Halterungselementes kann dann das entsprechend korrespondierende Fixierungselement gesteckt und damit arretiert werden.

Bauteil im Sinne der vorliegenden Erfindung ist ein Zusatzelement, das an der Außen- und/oder Innenseite der Wicklung, insbesondere an einer Gießharztransformatorenwicklung, angebracht werden kann. Hierzu zählen insbesondere Abschirmungen, Lüfter und Radiatoren, Kühlkanäle, Kabelhalterungen und Hinweisschilder.

In einer vorteilhaften Ausgestaltung des Befestigungselementes ist vorgesehen, dass das Halterungselement und das Fixierungselement mittels einer Steckverbindung in eine Ausnehmung verbindbar sind. Durch die Nutzung eines Stecksystems fallen keine weiteren zeitintensiven Arbeitsschritte im Rahmen des Fertigungsprozesses an. Schraubverbindungen und ähnliche zeitaufwendige Verbindungsprozesse können damit vermieden werden.

Erfindungsgemäß ist vorgesehen, dass das Fixierungselement als hakenförmige Vorrichtung ausgebildet ist. Insbesondere dünnwandige Bauteile, wie beispielsweise eine Schirmung, können somit leicht und einfach in das Fixierungselement als hakenförmige Vorrichtung eingesetzt werden. Dies ist insbesondere dann von Vorteil, wenn das Bauteil als zylinderförmige Abschirmung ausgebildet ist und damit in eine entsprechend korrespondierende hakenförmige Aufnahme im Fixierungselement einbringbar ist.

In einer vorteilhaften Ausgestaltung des Befestigungselementes ist vorgesehen, dass das Halterungselement und/oder das Fixierungselement aus einem polyesterharz-ähnlichen Material bestehen. Hierdurch ist gewährleistet, dass die Materialeigenschaften des Gießharzes des Gießlings der Gießharzwicklung, insbesondere im Rahmen des thermischen Vergussprozesses, gleich sind. Hierdurch wird verhindert, dass aufgrund unterschiedlicher Materialeigenschaften es zu einer Rissbildung und damit zu einem mechanisch lokalen Versagen des Halterungselements im Gießling kommt.

Vorteilhafterweise weist das Halterungselement mehrere Ausnehmungen auf. Hierdurch ist es möglich, das Fixierungselement auch nach dem Verguss des Halterungselementes mit der Wicklung des Gießharztransformators an unterschiedlichen Positionen relativ zum Halterungselement und damit zum Gießling zu positionieren. Hierdurch sind insbesondere vorteilhafterweise die Ausnehmungen horizontal und/oder vertikal gegeneinander versetzt auf dem Halterungselement angeordnet.

Vorteilhafterweise weist das Halterungselement und/oder das Fixierungselement und/oder die Ausnehmung und/oder das Aufnahmeelement eine Kennzeichnung auf. Hierdurch ist es möglich, mittels der Kennzeichnung im Rahmen des Fertigungsprozesses die Anordnung des Halterungselementes relativ zum Gießling zu positionieren. Gleichzeitig ergibt sich hierdurch die Möglichkeit, die Fixierungselemente ohne zusätzliche Messvorgänge relativ zum Halterungselement genau zu positionieren. Gleiches gilt für die Möglichkeit mittels der Kennzeichnung das Fixierungselement in Bezug auf das jeweilige Bauteil im Rahmen des Fertigungsprozesses schnell erfassbar und einfach auszuwählen. So ist es beispielsweise denkbar, dass für bestimmte Bauteile jeweils bestimmt gekennzeichnete Fixierungselemente und/oder Halterungselemente verwendet werden. Gleichzeitig können mittels der Kennzeichnungen die Fixierungselemente in die jeweils vorgesehenen und entsprechend gekennzeichneten Ausnehmungen gesteckt werden. Auch ist denkbar, die Kennzeichnung auf dem Fixierungs- und dem Halterungselement so zu positionieren, dass bei einer festen Steckverbindung des Halterungselementes und des Fixierungselementes die Kennzeichnung eine Gesamtkennzeichnung bildet. Ist die Gesamtkennzeichnung vollständig sichtbar, sind das Halterungselement und das Fixierungselement miteinander formschlüssig verbunden.

In einer vorteilhaften Ausgestaltung des Befestigungselements ist vorgesehen, dass das Fixierungselement mehrere Aufnahmeelemente aufweist. Insbesondere die Verwendung von mehreren hackenförmig hintereinander angeordneten Aufnahmeelementen bietet die Möglichkeit, gleichzeitig mehrere Bauteile auf dem Fixierungselement anzuordnen.

Weitere vorteilhafte Ausgestaltungen finden sich in den Unteransprüchen.

Der Gegenstand der vorliegenden Erfindung wird mittels der nachfolgenden Figuren genauer beschrieben. Es zeigen:
- Figur 1: eine perspektivische Ansicht eines Halterungselementes;
- Figur 2: eine perspektivische Ansicht des Fixierungselementes;
- Figur 3: eine Seitenansicht eines Fixierungselementes mit zwei Aufnahmeelementen;
- Figur 4: eine perspektivische Ansicht eines zusammengesetzten Befestigungselementes;
- Figur 5: eine perspektivische Ansicht eines Gießharztransformators mit umliegender Schirmung und aufgeschnittenem Befestigungselement;
- Figur 6: eine perspektivische Unteransicht einer Gießharzwicklung mit außenliegender Schirmung aufgeschnittenem Befestigungselement;
- Figur 7: eine perspektivische Seitenansicht der Gießharzwicklung mit außenliegender Schirmung und aufgeschnittenem Befestigungselement.

Die Fig. 1 zeigt eine perspektivische Seitenansicht des Halterungselementes 2. Im oberen Bereich des Halterungselementes 2 ist eine Struktur bzw. Maserung aufgebracht, die beim Verbinden mit der (in den Figuren 5 bis 7 dargestellten) Wicklung 10 im Falle des Vergusses mit Gießharz eine vorteilhafte Benetzung und Haftung des flüssigen Gießharzes gewährleistet. Auch die Nutzung einer harzhaltigen Bandage zur Verbindung des Halterungselements 2 mit der Wicklung 10 ist vorgesehen. Des Weiteren sind im unteren Bereich des Halterungselementes 2 Ausnehmungen 4 dergestalt angeordnet, dass für unterschiedliche Steckverbindungen eine jeweils passgenaue korrespondierende Ausnehmung 4 auf dem Halterungselement 2 angeordnet ist. Durch die vertikale und horizontale Anordnung der jeweiligen Ausnehmungen 4 ist es möglich, unterschiedlichste Fixierungselemente 3 (nicht dargestellt) in das Halterungselement 2 einzuführen. Somit ist auch nach dem des Halterungselementes 2 eine wahlweise Verbindung mit einem Fixierungselement 3 möglich. Des Weiteren sind durch die Ausnehmungen 4 und einem korrespondierenden Eingriff eines Fixierungselementes 3 die Verbindungen wieder lösbar. Des Weiteren sind die jeweiligen Ausnehmungen 4 im gezeigten Beispiel der Figur 1 mit einer Kennzeichnung 7 versehen, so dass die jeweils korrespondierenden Fixierungselemente 2 mittels der Kennzeichnung einfach und schnell ausgewählt werden können.

Die Fig. 2 zeigt ein erfindungsgemäßes Fixierungselement 3. Im oberen Bereich des Fixierungselementes 3 ist ein Verbindungselement 6 angeordnet, das korrespondierend zu einer Ausnehmung 4 (nicht dargestellt) eines Halterungselementes 2 (nicht dargestellt) verbindbar ist. Das Fixierungselement weist Hohlräume und Verstrebungen auf, um eine maximal mögliche mechanische Stabilität zu gewährleisten. Im unteren Bereich des dargestellten Fixierungselementes 3 gemäß der Figur 2 ist ein Aufnahmeelement 5 gezeigt, in das ein Bauteil 8 (nicht dargestellt) einfügbar ist. Des Weiteren ist im unteren Bereich des Fixierungselementes 3 eine entsprechende Kennzeichnung 7 angeordnet, mittels derer eine geeignete Auswahl des Fixierungselementes 3 relativ zum Halterungselement 2 möglich ist.

Die Fig. 3 zeigt eine Seitenansicht eines erfindungsgemäßen Fixierungselementes 3, die zwei Aufnahmeelemente 5 aufweist. Die jeweiligen Aufnahmeelemente 5 sind mit einer Kennzeichnung 7 versehen. Mittels des dargestellten Fixierungselementes 3 gemäß der Fig. 3 können mehrere Bauteile 8 (nicht dargestellt) an der Gießharzwicklung 10 (nicht dargestellt) befestigt werden. Mittels des gezeigten Fixierungselementes 3 der Fig. 3 können beispielsweise zwei Abschirmungen als Bauteile 8 verwendet werden, die unterschiedlichen Durchmesser besitzen. Des Weiteren ist eine Anordnung denkbar, mittels derer im ersten Aufnahmeelement 5 eine Abschirmung und in einem zweiten Aufnahmeelement 5 ein weiteres Bauteil 8, beispielsweise ein Radiator, anbringbar ist.

Die Fig. 4 zeigt eine perspektivische Ansicht eines Befestigungselementes 1. In das Halterungselement 2 ist das entsprechende Verbindungselement 6 des Fixierungselementes 3 eingesteckt. Aufgrund der hakenförmigen Ausbildung des Fixierungselementes 3 ist ein Einhaken des Verbindungselementes 6 des Fixierungselementes 3 in eine der Ausnehmungen 4 des Halterungselementes 2 möglich. Eine nachträgliche veränderte Positionierung des Fixierungselementes 3 relativ zum Halterungselement 2 ist daher auch nach dem nachträglichen Verguss in die Gießharzwicklung 10 (nicht dargestellt) möglich. Insbesondere ist denkbar, dass die Kennzeichnung bezüglich einer Ausnehmung 4 des Halterungselementes 2 und eines Steckverbindungselementes 6 des Fixierungselementes 3 korrespondierend ausgebildet sind und somit eine einfache und visuell schnell sichtbare relative Positionierung des Fixierungselementes 3 und des Halterungselementes 2 erlauben.

Die Fig. 5 zeigt eine perspektivische Teilseitenansicht einer Gießharzwicklung 10, die von einer Schirmung als Bauteil 8 umgeben ist. Gegen die Schirmung 8 ist eine Aussparung zur Sichtbarmachung des Befestigungselementes 1 eingefügt. An der Außenseite der Abschirmung als Bauteil 8 ist lediglich das Aufnahmeelement 5 als hakenförmige Aufnahme sichtbar. Hierdurch ist auch eine die Oberfläche des Bauteils 8 nicht beeinträchtigende Anbringung und Fixierung mittels Fixierungselementes 3 möglich.

Die Fig. 6 zeigt eine perspektivische Teilunteransicht der Gießharzwicklung 10. Hierbei ist das entsprechende Fixierungselement 3 zum einen zur Halterung der außenliegenden Schirmung 8 vorgesehen. Des Weiteren dient das Fixierungselement 3 mit mittels des Aufnahmeelementes 5 nicht nur zur Halterung einer äußeren Schirmung als Bauteil 8, sondern auch zur Halterung für eine bezüglich der Gießharzwicklung 10 innenliegenden Abschirmung 8. Hierzu ist ein weiteres Aufnahmeelement 5 an dem Fixierungselement 3 angebracht.

Wie der Fig. 7 entnommen werden kann, können die Fixierungselemente 3 nicht nur im unteren Bereich der Gießharzwicklung 10 angeordnet werden, sondern es ist ebenfalls eine Anbringung des Halterungselementes 2 im oberen und unteren Bereich des Gießharzwicklung 10 zur Verbindung mit einem korrespondierenden Fixierungselement 3 vorgesehen. Hierdurch ist es möglich, mittels der Aufnahmeelemente 5 an den Fixierungselementen 3 die äußere Abschirmung 8 sicher und mechanisch stabil zu fixieren. Eine Verspannung gegenüber den Transformatorkernjochen, wie im bisherigen Stand der Technik mit einer entsprechenden mechanischen Belastung des Bauteils 8, ist mit der vorliegenden Erfindung verhindert. Das Halterungselement 2 kann dabei entweder auf der gesamten Länge der Gießharzwicklung 10 angebracht sein oder es ist eine selektive Einbringung der Halterungselemente 2 im oberen und unteren Bereich der Gießharzwicklung 10 vor dem Verguss der Gießharzwicklung 10 möglich. Des Weiteren ist denkbar, dass lediglich ein Fixierungselement 3 entlang der gesamten Längsachse der Gießharzwicklung 10 zur oberen und unteren Halterung des Bauteils 8 vorgesehen ist.

## Patentansprüche

1. Gießharztransformator mit einer Wicklung (10) und einem Befestigungselement (1) zur Halterung eines Bauteils (8),
**dadurch gekennzeichnet, dass** ein Halterungselement (2) als Teil des Befestigungselementes (1) mittels Gießharz unmittelbar mit der Wicklung (10) verbunden ist, wobei ein korrespondierendes Fixierungselement (3) des Befestigungselementes (1) mit dem Halterungselement (2) verbindbar ist und das Fixierungselement (3) ein Aufnahmeelement (5) zur Halterung des Bauteils (8) aufweist.

2. Gießharztransformator nach Anspruch 1,
**dadurch gekennzeichnet, dass** das Halterungselement (2) und das Fixierungselement (3) mittels eines Verbindungselements (6) zu einer Ausnehmung (4) des Halterungselements (2) verbindbar sind.

3. Gießharztransformator nach einem der Ansprüche 1 oder 2,
**dadurch gekennzeichnet, dass** das Fixierungselement (3) als hakenförmige Vorrichtung ausgebildet ist.

4. Gießharztransformator nach einem der Ansprüche 1 bis 3,
**dadurch gekennzeichnet, dass** das Bauteil (8) eine zylinderförmige Abschirmung ist, die in das Aufnahmeelement (5) des Fixierungselementes (3) einfügbar ist.

5. Gießharztransformator nach einem der Ansprüche 1 bis 4,
**dadurch gekennzeichnet, dass** das Halterungselement (2) und/oder das Fixierungselement (3) polyesterharz-ähnliche Materialeigenschaften aufweist.

6. Gießharztransformator nach einem der Ansprüche 2 bis 5,
**dadurch gekennzeichnet, dass** das Halterungselement (2) mehrere Ausnehmungen (4) aufweist.

7. Gießharztransformator nach einem der Ansprüche 2 bis 6,
**dadurch gekennzeichnet, dass** die Ausnehmungen (4) horizontal und/oder vertikal zueinander versetzt auf dem Halterungselement (2) angeordnet sind.

8. Gießharztransformator nach einem der Ansprüche 2 bis 7,
**dadurch gekennzeichnet, dass** das Halterungselement (2) und/oder das Fixierungselement (3) und/oder die Ausnehmung (4) und/oder das Aufnahmeelement (5) eine Kennzeichnung (7) aufweisen.

9. Gießharztransformator nach einem der Ansprüche 1 bis 8,
**dadurch gekennzeichnet, dass** das Fixierungselement (3) mehrere Aufnahmeelemente (5) aufweist.

10. Gießharztransformator nach einem der Ansprüche 1 bis 9,
**dadurch gekennzeichnet, dass** das Halterungselement (2) mittels einer Bandage mit der Wicklung (10) verbindbar ist.

## Claims

1. Cast-resin transformer comprising a winding (10) and a fastening element (1) for retaining a component (8), **characterized in that** a retaining element (2) as part of the fastening element (1) is connected directly to the winding (10) by means of casting resin, wherein a corresponding fixing element (3) of the fastening element (1) can be connected to the retaining element (2) and the fixing element (3) has a receiving element (5) for retaining the component (8).

2. Cast-resin transformer according to Claim 1, **characterized in that** the retaining element (2) and the fixing element (3) can be connected by means of a connecting element (6) to a recess (4) in the retaining element (2).

3. Cast-resin transformer according to either of Claims 1 and 2, **characterized in that** the fixing element (3) is formed as a hook-shaped device.

4. Cast-resin transformer according to one of Claims 1 to 3, **characterized in that** the component (8) is a cylindrical shielding, which can be inserted into the receiving element (5) of the fixing element (3).

5. Cast-resin transformer according to one of Claims 1 to 4, **characterized in that** the retaining element (2) and/or the fixing element (3) has material properties similar to polyester resin.

6. Cast-resin transformer according to one of Claims 2 to 5, **characterized in that** the retaining element (2) has a number of recesses (4).

7. Cast-resin transformer according to one of Claims 2 to 6, **characterized in that** the recesses (4) are arranged offset horizontally and vertically in relation to one another on the retaining element (2).

8. Cast-resin transformer according to one of Claims 2 to 7, **characterized in that** the retaining element (2) and/or the fixing element (3) and/or the recess (4) and/or the receiving element (5) have an identification (7).

9. Cast-resin transformer according to one of Claims 1 to 8, **characterized in that** the fixing element (3) has a number of receiving elements (5).

10. Cast-resin transformer according to one of Claims 1 to 9, **characterized in that** the retaining element (2) can be connected to the winding (10) by means of a binding band.

## Revendications

1. Transformateur à résine de coulée ayant un enroulement (10) et un élément (1) de fixation pour le maintien d'une pièce (8),
**caractérisé en ce que**
un élément (2) de maintien est relié comme partie de l'élément (1) de fixation au moyen de résine de coulée directement à l'enroulement (10), un élément (3) d'immobilisation correspondant de l'élément (1) de fixation pouvant être relié à l'élément (2) de maintien et l'élément (3) d'immobilisation ayant un élément (5) de réception pour le maintien de la pièce (8).

2. Transformateur à résine de coulée suivant la revendication 1,
**caractérisé en ce que**
l'élément (2) de maintien et l'élément (3) d'immobilisation peuvent être reliés au moyen d'un élément (6) de liaison à un évidement (14) de l'élément (2) de maintien.

3. Transformateur à résine de coulée suivant l'une des revendications 1 ou 2,
**caractérisé en ce que**
l'élément (3) d'immobilisation est constitué sous la forme d'un dispositif en forme de crochet.

4. Transformateur à résine de coulée suivant l'une des revendications 1 à 3,
**caractérisé en ce que**
la pièce (8) est un écran de forme cylindrique qui peut être inséré dans l'élément (5) de réception de l'élément (3) d'immobilisation.

5. Transformateur à résine de coulée suivant l'une des revendications 1 à 4,
**caractérisé en ce que**
l'élément (2) de maintien et/ou l'élément (3) d'immobilisation ont des propriétés de matière analogues à une résine de polyester.

6. Transformateur à résine de coulée suivant l'une des revendications 2 à 5,
**caractérisé en ce que**
l'élément (2) de maintien a plusieurs évidements (4).

7. Transformateur à résine de coulée suivant l'une des revendications 5 à 6,
**caractérisé en ce que**
les évidements (4) sont disposés sur l'élément (2) de maintien en étant décalés les uns par rapport aux autres horizontalement et/ou verticalement.

8. Transformateur à résine de coulée suivant l'une des revendications 2 à 7,
**caractérisé en ce que**
l'élément (2) de maintien et/ou l'élément (3) d'immobilisation et/ou l'élément (4) et/ou l'élément (5) de réception ont une caractérisation (7).

9. Transformateur à résine de coulée suivant l'une des revendications 1 à 8,
**caractérisé en ce que**
l'élément (3) d'immobilisation a plusieurs éléments (5) de réception.

10. Transformateur à résine de coulée suivant l'une des revendications 1 à 3,
**caractérisé en ce que**
l'élément (2) de maintien peut être relié à l'enroulement (10) au moyen d'un bandage.
